# EUROPÄISCHE PATENTSCHRIFT

(11) **EP 0 752 499 B1**
(45) Veröffentlichungstag und Bekanntmachung des Hinweises auf die Patenterteilung: **12.08.1998**
(21) Anmeldenummer: 96108991.9
(22) Anmeldetag: 05.06.1996
(51) Int. Cl.: E01B 27/17

(54) **Schienenladewagen**
Rail loading wagon
Wagon pour le chargement des rails de voie ferrée

(30) Priorität: 04.07.1995 DE 19524285
(43) Veröffentlichungstag der Anmeldung: 08.01.1997
(73) Patentinhaber: GEORG ROBEL GmbH & Co., D-81371 München (DE)
(72) Erfinder: Hertelendi, Josef, 83395 Freilassing (DE)

(56) Entgegenhaltungen:
- DE-A- 2 734 748
- DE-B- 1 208 326

## Beschreibung

Die Erfindung betrifft einen Schienenladewagen zum Auf- und Abladen von Langschienen, mit einem durch Schienenfahrwerke auf einem Gleis abgestützten Wagenrahmen, in Wagenlängsrichtung voneinander distanzierten Führungsrollen zur Führung der Langschienen zwischen einer Gleisebene und einer oberhalb des Wagenrahmens befindlichen Ladeebene zur Lagerung der Langschienen, sowie mit in Wagenquerrichtung voneinander distanzierten, in Wagenlängsrichtung verlaufenden und am Wagenrahmen befestigten Kranschienen.

Durch die DE 12 08 326 B bzw. DE 27 34 748 B sind bereits aus einer Vielzahl von miteinander gekuppelten Schienenverladewagen gebildete Schienenverladezüge bekannt. Zur Lagerung der zu transportierenden Langschienen sind am Wagenrahmen befestigte und in Wagen- bzw. Zuglängsrichtung voneinander distanzierte Schienenauflager mit in Wagenquerrichtung hintereinander angeordneten Abstützrollen bekannt. Der zugendseitig im Verladebereich der Langschienen befindliche Schienenverladewagen weist an seinem Stirnende Führungsrollen auf, die zur Lagestabilisierung und Führung der ab- bzw. aufzuladenden Langschienen dienen. Diese Führungsrollen sind unveränderlich mit dem Wagenrahmen verbunden, so daß die Lage der beispielsweise abgeladenen Langschienen in bezug auf die Gleislängsachse nicht verändert werden kann. Die Schienenverladewagen weisen außerdem noch im Bereich jeder Wagenlängsseite in Wagenlängsrichtung verlaufende Kranschienen zur Verfahrbarkeit eines Schienenverladekranes auf.

Die Aufgabe der vorliegenden Erfindung liegt in der Schaffung eines Schienenladewagens der gattungsgemäßen Art, mit dem der Ab- bzw. Aufladevorgang der Langschienen vereinfacht durchführbar ist.

Diese Aufgabe wird erfindungsgemäß mit einem Schienenladewagen der eingangs genannten Art dadurch gelöst, daß der Wagenrahmen wenigstens eine zwischen den Schienenfahrwerken gelegene und mit den Führungsrollen ausgestattete Ausnehmung zur Durchführung der Schienen aufweist.

Mit der zwischen den Schienenfahrwerken befindlichen Ausnehmung ist eine sichere Schienenführung in einem relativ weiten Gleisquerbereich möglich, so daß die Langschienen in Abhängigkeit von verschiedenen Vorschriften oder Arbeitsbedingungen wahlweise innerhalb oder auch außerhalb der befahrenen Schienen ablegbar sind. Da sich die Führungsrollen innerhalb der Ausnehmung befinden, ist auch unter Vermeidung zeitaufwendiger Umrüstarbeiten eine rasche Einsetzbarkeit gewährleistet.

Eine Weiterbildung gemäß den Merkmalen nach Anspruch 2 mit zwei nebeneinanderliegenden Ausnehmungen hat den Vorteil, daß die Langschienen problemlos auch sehr weit außermittig im Schwellenvorkopfbereich ablegbzw. aufnehmbar sind.

Mit einer vorteilhaften Weiterbildung nach Anspruch 3 ist insbesondere zwischen den befahrenen Schienen ein ungehindertes Ablegen der Langschienen möglich.

Die Weiterbildung nach Anspruch 4 hat den Vorteil, daß unter Vermeidung einer plastischen Verformung der Langschienen eine problemlose Überführung von der Gleisebene in die höher gelegene Ladeebene bzw. umgekehrt möglich ist.

Gemäß einer vorteilhaften Weiterbildung nach den Merkmalen der Ansprüche 5 bis 7 können die Langschienen ferngesteuert auf den gewünschten Gleisbereich abgelegt werden.

Mit der an das Ende der Ausnehmung anschließenden Arbeitskabine gemäß Anspruch 8 ist die Schienenaufnahme bzw. -ablage genauestens beobachtbar.

Schließlich besteht noch eine weitere vorteilhafte Ausbildung der Erfindung darin, daß im Bereich zwischen Universalgelenk der Auslegerarme und dem benachbarten Schienenfahrwerk weitere Führungsrollen mit dem Wagenrahmen verbunden sind. Damit ist in Verbindung mit den Auslegerarmen auch im Falle einer sehr weit außermittigen Ablage der Langschienen im Schwellenvorkopfbereich eine exakte Führung und Umlenkung durchführbar.

Im folgenden wird die Erfindung anhand in der Zeichnung dargestellter Ausführungsbeispiele näher beschrieben.

Es zeigen:
Fig. 1 eine Seitenansicht eines Schienenladewagens mit einem in Wagenlängsrichtung verfahrbaren Portalkran,
Fig. 2 eine Draufsicht auf den Schienenladewagen nach Fig. 1 mit zwei Langschienen, die an einer Wagenlängsseite aufgenommen werden,
Fig. 3 einen vergrößerten Schnitt durch den Schienenladewagen gemäß Pfeil III in Fig. 1, wobei - ebenso wie in Fig. 2 - der Portalkran der besseren Übersicht halber nicht dargestellt ist, und
Fig. 4 eine stark vereinfachte Draufsicht auf ein anderes Ausführungsbeispiel des Schienenladewagens.

Der in den Fig. 1 bis 3 ersichtliche Schienenladewagen 1 ist Bestandteil eines aus einem weiteren Ladewagen 33 und aus in der Zeichnung nicht dargestellten Transportwagen sowie einer Lokomotive bestehenden Schienenverladezuges. Der Schienenladewagen 1 ist auf einem Gleis 2 verfahrbar und besteht im wesentlichen aus einem auf Schienenfahrwerken 3 abgestützten Wagenrahmen 4. An jedem Ende des Wagenrahmens 4 ist eine Kupplungseinrichtung 5 vorgesehen, und an dem als Aufnahmeende 6 bezeichneten Ende ist eine Arbeitskabine 7 mit einer zentralen Steuereinrichtung 8 angeordnet. Entlang der beiden Längsseiten des Schienenladewagens 1 verlaufen in Wagenquerrichtung voneinander distanzierte Kranschienen 9, welche am Wagenrahmen 4 angebracht sind. Im dem Aufnahmeende 6 zugewandten Endbereich der Kranschienen 9 sind Kranpuffer 10 vorgesehen. Auf den Kranschienen 9 ist ein durch einen Antrieb 11 verfahrbarer Portalkran 12 mit einer Fahrkabine 39 angeordnet, der einen Auslegerarm 13 aufweist, an dessen Ende eine Schienengreifvorrichtung 14 angebracht ist (s. Fig. 1).

Zwischen den Kranschienen 9 und dem mittig angeordneten und in Wagenlängsrichtung verlaufenden, als Längsträger 15 ausgebildeten Wagenrahmen 4 sind im Bereich zwischen den Schienenfahrwerken 3 in Wagenquerrichtung voneinander distanziert zwei Ausnehmungen 16 zur Durchführung von Langschienen 17 vorgesehen. Diese sind nebeneinanderliegend in einem parallel zum Gleis 2 verlaufenden Kanal 34 auf Transportrollen 35 vorgelagert. In den Ausnehmungen 16, die zwischen einer durch den Wagenrahmen 4 gebildeten Ladeebene 18 und einer durch Schienen des Gleises 2 definierten Gleisebene 19 angeordnet sind, befinden sich in Wagenlängsrichtung voneinander distanzierte Führungsrollen 20 aufweisende Führungseinheiten 21. Die dem Aufnahmeende 6 näher gelegenen Führungseinheiten 21 sind jeweils an einem Auslegerarm 22 angeordnet, welcher an seinem der Führungseinheit 21 gegenüberliegenden Ende über ein Universalgelenk 23 am Wagenrahmen 4 angelenkt ist. Jede dieser beiden Führungseinheiten 21 kann durch einen Verschwenkantrieb 24 gegenüber dem Auslegerarm 22 um eine senkrecht zu diesem angeordnete Achse 38 verstellt werden. Jeder Auslegerarm 22 ist durch Höhen- und Querverstellantriebe 25,26, die am Längsträger 15 angelenkt sind, vertikal und horizontal verstellbar ausgebildet. Das zweite, vom Aufnahmeende 6 weiter entfernte Paar von Führungseinheiten 21 ist direkt am Wagenrahmen 4 befestigt und befindet sich knapp unter der Ladeebene 18 zwischen dem Universalgelenk 23 und dem benachbarten Schienenfahrwerk 3. Eine Energieeinheit 32 versorgt die verschiedenen Antriebe 24,25,26.

Wie insbesondere in Fig. 3 im Detail zu sehen ist, bestehen die Führungsrollen 20 aus vier in Wagenquerrichtung voneinander distanzierten Vertikalrollen 27, welche um eine vertikale Drehachse 28 drehbar gelagert sind. Unterhalb dieser Vertikalrollen 27 sind zwei Horizontalrollen 29 als Führungsrollen 20 vorgesehen, die ihrerseits um eine horizontal verlaufende Achse 30 drehbar gelagert sind. Durch diese Anordnung werden zwei Führungskanäle 31 gebildet, die ein kippsicheres Führen der beiden in Wagenquerrichtung voneinander distanzierten Langschienen 17 ermöglicht.

Beim Aufnehmen von Langschienen 17 wird der Portalkran 12 möglichst nahe zum Aufnahmeende 6 verfahren. Anschließend werden die Enden der im Kanal 34 befindlichen Langschienen 17 mit der Schienengreifvorrichtung 14 in Eingriff gebracht. Unter Beaufschlagung des Höhen- und des Querverstellantriebes 25,26 wird die am Auslegerarm 22 befindliche Führungseinheit 21 ebenfalls in den Kanal 34 abgesenkt. Durch Verfahren des Portalkranes 12 in dem Pfeil 37 entgegengesetzter Richtung werden die Langschienen 17 in die Führungskanäle 31 der Führungseinheit 21 eingeführt. Anschließend wird die Schienengreifvorrichtung 14 hinter der am Auslegerarm 22 befestigten Führungseinheit 21 wieder in Eingriff mit den Enden der Langschienen 17 gebracht. Durch Beaufschlagen des Verschwenkantriebes 24 kann die Biegelinie der Langschienen 17 beeinflußt und der Einfädelvorgang in die zweite Führungseinheit 21 unterstützt werden. Nach Lösen der Schienengreifvorrichtung 14 wird der Schienenladewagen 1 bzw. der Schienenverladezug in Richtung des Pfeiles 37 verfahren, wodurch die Langschienen 17, geführt durch die Führungseinheiten 21 und weitere, auf dem Ladewagen 33 befindliche Führungseinrichtungen 36, automatisch auf die anschließenden Transportwagen geschoben werden.

Der Schienenladewagen 1 ist natürlich auch in umgekehrter Reihenfolge zum Ablegen von Langschienen 17 in den Kanal 34 oder neben das Gleis 2 einsetzbar.

Der in Fig. 4 dargestellte Verladewagen 1 (gleiche Bauteile haben der Einfachheit halber dieselben Bezugszeichen wie in den Fig. 1 bis 3) weist eine einzige Ausnehmung 16 zur Durchführung beider Langschienen 17 auf. Diese Ausnehmung 16 ist in Wagenmitte angeordnet und wird von zwei in Wagenquerrichtung voneinander distanzierten, in Wagenlängsrichtung verlaufenden Längsträgern 15 des Wagenrahmens 4 begrenzt, an denen auch die Kranschienen 9 befestigt sind.

## Patentansprüche

1. Schienenladewagen (1) zum Auf- und Abladen von Langschienen (17), mit einem durch Schienenfahrwerke (3) auf einem Gleis (2) abgestützten Wagenrahmen (4), in Wagenlängsrichtung voneinander distanzierten Führungsrollen (20) zur Führung der Langschienen (17) zwischen einer Gleisebene (19) und einer oberhalb des Wagenrahmens (4) befindlichen Ladeebene (18) zur Lagerung der Langschienen (17), sowie mit in Wagenquerrichtung voneinander distanzierten, in Wagenlängsrichtung verlaufenden und am Wagenrahmen (4) befestigten Kranschienen (9), **dadurch gekennzeichnet,** daß der Wagenrahmen (4) wenigstens eine zwischen den Schienenfahrwerken (3) gelegene und mit den Führungsrollen (20) ausgestattete Ausnehmung (16) zur Durchführung der Schienen (17) aufweist.

2. Schienenladewagen nach Anspruch 1, dadurch gekennzeichnet, daß zwei in Wagenquerrichtung benachbarte Ausnehmungen (16) vorgesehen sind, zwischen denen der als Längsträger (15) ausgebildete Wagenrahmen (4) positioniert ist.

3. Schienenladewagen nach Anspruch 1, dadurch gekennzeichnet, daß die Ausnehmung (16) durch zwei in Wagenquerrichtung voneinander distanzierte, in Wagenlängsrichtung verlaufende Längsträger (15) des Wagenrahmens (4) begrenzt ist.

4. Schienenladewagen nach einem der Ansprüche 1, 2 oder 3, dadurch gekennzeichnet, daß die bezüglich der Wagenquerrichtung zwischen den Kranschienen (9) gelegene Ausnehmung (16) in Wagenlängsrichtung durch die beiden endseitig mit dem Wagenrahmen (4) verbundenen Schienenfahrwerke (3) begrenzt ist.

5. Schienenladewagen nach einem der Ansprüche 1 bis 4, dadurch gekennzeichnet, daß jeder Ausnehmung (16) eine mit einem in Wagenlängsrichtung verlaufenden Auslegerarm (22) verbundene Führungsrolle (20) zugeordnet ist, wobei der Auslegerarm (22) am der Führungsrolle (20) gegenüberliegenden Ende durch ein Universalgelenk (23) mit dem Wagenrahmen (4) verbunden ist.

6. Schienenladewagen nach Anspruch 5, dadurch gekennzeichnet, daß die Führungsrollen (20) auf einer verschwenkbar am Auslegerarm (22) gelagerten und mit einem Verschwenkantrieb (24) verbundenen Führungseinheit (21) angeordnet sind.

7. Schienenladewagen nach Anspruch 5 oder 6, dadurch gekennzeichnet, daß jeder Auslegerarm (22) mit einem am mittigen Längsträger (15) des Wagenrahmens (4) gelagerten Höhen- und Querverstellantrieb (25,26) zur vertikalen bzw. seitlichen Verstellung verbunden ist.

8. Schienenladewagen nach einem der Ansprüche 1 bis 7, dadurch gekennzeichnet, daß am vom Universalgelenk (23) der Auslegerarme (22) weiter distanzierten Ende des Wagenrahmens (4) eine Arbeitskabine (7) mit einer zentralen Steuereinrichtung (8) angeordnet ist.

9. Schienenladewagen nach einem der Ansprüche 1 bis 8, dadurch gekennzeichnet, daß im Bereich zwischen Universalgelenk (23) der Auslegerarme (22) und dem benachbarten Schienenfahrwerk (3) weitere Führungsrollen (20) mit dem Wagenrahmen (4) verbunden sind.

## Claims

1. A rail loading wagon (1) for loading and unloading long-welded rails (17), comprising a wagon frame (4) supported on a track (2) by on-track undercarriages (3), guide rollers (20) spaced apart from one another in the longitudinal direction of the wagon for guiding the long-welded rails (17) between a track plane (19) and a loading plane (18), positioned above the wagon frame (4), for storing the long-welded rails (17), and crane rails (9) spaced apart from one another in the transverse direction of the wagon, the crane rails extending in the longitudinal direction of the wagon and being fastened to the wagon frame (4), **characterized in that** the wagon frame (4) has at least one recess (16) for the passage of the rails (17), the recess being located between the on-track undercarriages (3) and being furnished with the guide rollers (20).

2. A rail loading wagon according to claim 1, characterized in that two recesses (16) are provided, adjoining in the transverse direction of the wagon, the wagon frame (4) being positioned therebetween and being formed as a longitudinal beam (15).

3. A rail loading wagon according to claim 1, characterized in that the recess (16) is defined by two longitudinal beams (15) of the wagon frame (4), the longitudinal beams being spaced apart from one another in the transverse direction of the wagon and extending in the longitudinal direction of the wagon.

4. A rail loading wagon according to one of claims 1, 2 or 3, characterized in that the recess (16), located between the crane rails (9) with regard to the transverse direction of the wagon, is defined in the longitudinal direction of the wagon by the two on-track undercarriages (3) connected to the wagon frame (4) at the ends thereof.

5. A rail loading wagon according to one of claims 1 to 4, characterized in that a respective guide roller (20), connected to a jib arm (22) extending in the longitudinal direction of the wagon, is associated with each recess (16), the jib arm (22) being connected to the wagon frame (4) at the end opposite the guide roller (20) by means of a universal joint (23).

6. A rail loading wagon according to claim 5, characterized in that the guide rollers (20) are arranged on a guiding unit (21) which is pivotably supported on the jib arm (22) and is connected to a pivoting drive (24).

7. A rail loading wagon according to claim 5 or 6, characterized in that each jib arm (22) is connected for vertical or lateral adjustment to a vertical and transverse adjustment drive (25,26) supported on the central longitudinal beam (15) of the wagon frame (4).

8. A rail loading wagon according to one of claims 1 to 7, characterized in that an operator's cabin (7) with a central control device (8) is arranged at the end of the wagon frame (4) remote from the universal joint (23) of the jib arms (22).

9. A rail loading wagon according to one of claims 1 t 8, characterized in that additional guide rollers (20) are connected to the wagon frame (4) in the area between the universal joint (23) of the jib arms (22) and the adjacent on-track undercarriage (3).

## Revendications

1. Wagon pour le chargement des rails (1) pour charger et décharger des rails longs (17) avec un châssis de wagon (4) prenant appui par des trains de roulement sur rails (3) sur une voie (2), des galets de guidage (20) espacés les uns des autres dans la direction longitudinale du wagon pour guider les rails longs (17) entre un plan de voie (19) et un plan de chargement (18) se trouvant au-dessus du châssis de wagon (4) pour loger les rails longs (17) et avec des rails de grue (9) espacés l'un de l'autre dans la direction transversale du wagon, s'étendant dans la direction longitudinale du wagon et fixés au châssis de wagon (4), caractérisé en ce que le châssis de wagon (4) présente au moins un évidemment (16) situé entre les trains de roulement sur rails (3) et équipé de galets de guidage (20) pour le passage des rails (17).

2. Wagon pour le chargement des rails selon la revendication 1, caractérisé en ce que deux évidements (16) avoisinants dans la direction transversale du wagon sont prévus entre lesquels le châssis de wagon (4) réalisé comme support longitudinal (15) est positionné.

3. Wagon pour le chargement des rails selon la revendication 1, caractérisé en ce que l'évidemment (16) est délimité par deux supports longitudinaux (15) du châssis de wagon (4), espacés l'un de l'autre dans la direction transversale du wagon, s'étendant dans la direction longitudinale du wagon.

4. Wagon pour le chargement des rails selon l'une des revendications 1, 2 ou 3, caractérisé en ce que l'évidemment (16) situé relativement à la direction transversale du wagon entre les rails de grue (9) est délimité dans la direction longitudinale du wagon par les deux trains de roulement sur rails (3) reliés au côté des extrémités au châssis de wagon (4).

5. Wagon pour le chargement des rails selon l'une des revendications 1 à 4, caractérisé en ce qu'il est associé à chaque évidemment (16) un galet de guidage (20) relié à une flèche (22) s'étendant dans la direction longitudinale du wagon, la flèche (22) étant reliée à l'extrémité opposée au galet de guidage (20) par un joint universel (23) au châssis de wagon (4).

6. Wagon pour le chargement des rails selon la revendication 5, caractérisé en ce que les galets de guidage (20) sont disposés sur une unité de guidage (21) logée de manière pivotante à la flèche (22) et reliée à une commande de pivotement (24).

7. Wagon pour le chargement des rails selon la revendication 5 ou 6, caractérisé en ce que chaque flèche (22) est reliée à une commande de déplacement en hauteur et transversale (25, 26) logée au support longitudinal central (15) du châssis de wagon (4) en vue du déplacement vertical respectivement latéral.

8. Wagon pour le chargement des rails selon l'une des revendications 1 à 7, caractérisé en ce qu'il est disposé à l'extrémité du châssis de wagon (4) plus éloignée du joint universel (23) des flèches (22) une cabine de travail (7) avec un dispositif de commande central (8).

9. Wagon pour le chargement des rails selon l'une des revendications 1 à 8, caractérisé en ce que dans la zone entre le joint universel (23) des flèches (22) et le train de roulement sur rails avoisinant (3), d'autres galets de guidage (20) sont reliés au châssis de wagon (4).
